# EUROPÄISCHE PATENTSCHRIFT

(11) **EP 0 723 106 B1**
(45) Veröffentlichungstag und Bekanntmachung des Hinweises auf die Patenterteilung: **23.12.1998**
(21) Anmeldenummer: 95108739.4
(22) Anmeldetag: 07.06.1995
(51) Int. Cl.: F17C 9/02, F25D 3/10

(54) **Verfahren zur Herstellung von kaltem Gas**
Process for the preparation of cold gas
Procédé pour la préparation de gaz froid

(30) Priorität: 23.01.1995 DE 19501872
(43) Veröffentlichungstag der Anmeldung: 24.07.1996
(73) Patentinhaber: Linde Aktiengesellschaft, 65189 Wiesbaden (DE)
(72) Erfinder: Veranneman, Georg, D-82049 Pullach (DE)
(74) Vertreter: Kasseckert, Rainer

(56) Entgegenhaltungen:
- EP-A- 0 354 350
- DE-A- 2 438 194
- FR-A- 2 120 475
- US-A- 5 255 525

## Beschreibung

Die Erfindung betrifft ein Verfahren zur Herstellung von temperaturdefiniertem, kaltem Gas durch indirekten Wärmetausch mit einem tiefkalten, verflüssigt vorliegenden Medium.

Es ist beispielsweise bekannt, kaltes Gas aus dem zugehörigen tiefkalten Flüssiggas durch verdampfen und partielles Anwärmen bereitzustellen (siehe DE-PS 41 34 108, insbes. Figur). Hierbei ist es schwierig, die Temperatur des erhaltenen Gases in engeren Grenzen einzustellen, da sich beispielsweise abhängig von der Verbrauchsmenge oder der Umgebungstemperatur die Verdampfungs- und Erwärmungsbedingungen ändern.
Ebenso bekannt ist es, kaltes Gas durch Vermischen mit tiefkaltem Flüssiggas herzustellen (DE-OS 32 42 881). Eine bekannte Möglichkeit insbesondere auch zur Erzeugung tiefkalter Gasströme besteht auch in einer Abkühlung in indirektem Wärmetausch mit einem tiefkalten Flüssiggas (vgl. DE-PS 38 27 417). Ein Problem dabei besteht darin, daß gerade bei der Anwendung von besonders preiswert verfügbarem, tiefkaltem Flüssigstickstoff als Kühlmedium - die Flüssigstickstofftemperatur bei 2 bar Druck beträgt ca. - 190°C - andere Gase (Ar, O₂, Luft,..) und auch Stickstoff selbst in ungünstigen Betriebssituationen, z.B. bei höheren Verbrauchsgasdrücken oder zeitweise ruhendem Gasverbrauch, verflüssigt werden und somit darauf begründete Störungen im Betrieb auftreten können.

Aufgabenstellung der vorliegenden Erfindung war es daher, ein Verfahren zur Herstellung von kaltem Gas auf der Basis eines indirekten Wärmetausches mit einem tiefkalten Flüssiggas anzugeben, das auf möglichst aufwandsarme und einfache Weise eine betriebssichere und auch temperaturgenaue Bereitstellung von Kaltgas ergibt.

Diese Aufgabenstellung wird erfindungsgemäß dadurch gelöst, daß das herzustellende, kalte Gas durch indirekten Wärmetausch insbesondere mit seiner tiefkalt verflüssigten Form abgekühlt wird, wobei das Gas vorab auf einen festgelegten Basisdruck p_{B} eingestellt wird und auf eben diesem Druckniveau in indirekten Wärmetausch mit der verflüssigten Form gebracht wird, wobei wiederum die flüssige Zustandsform auf einem zweiten, im Vergleich zum Basisdruck erhöhten Druck p₂ und der zugehörigen Siedetemperatur gehalten wird.

Durch die erfindungsgemäße Maßgabe für die Drücke von Gas und Flüssiggas der selben Art wird verhindert, daß in irgendeiner Betriebssituation eine Verflüssigung des gasförmigen Mediums beim Wärmetausch auftreten kann. Solange der flüssige Zustand des Mediums auf einem höheren Druckniveau als der gasförmige ist, kann das entsprechende, am Siedepunkt befindliche Flüssiggas das niedriger gespannte Gas nicht kondensieren. Beispielsweise befindet sich auf 12 bar eingestellter Flüssigsauerstoff bei 123 K (-150°C) am Siedepunkt, während auf 10 bar eingestelltes O₂-Gas sich erst bei 120 K (-153°C) verflüssigt.

Bevorzugt wird erfindungsgemäß die Abkühlung soweit geführt, daß das Gas die Temperatur der kühlenden Flüssigphase annimmt. Auf diese Weise wird eine sehr genaue Einhaltung der beabsichtigen Kaltgastemperatur erzielt.

Generell ergibt sich gemäß der Erfindung der Umstand, daß als Kühlmittel dasjenige Flüssiggas eingesetzt wird, das auch als Kaltgas zur Anwendung kommt. Daraus ergibt sich die Möglichkeit, das Kühlmittel nach seinem Einsatz beim Abkühlen des Gases und letzlich seiner Verdampfung dem abzukühlenden Gas hinzuzufügen und so eine Doppelnutzung zu erzielen.

Handelt es sich um ein Gasgemisch aus dem Kaltgas gebildet werden soll, so ist für den Abkühlprozeß durch indirekten Wärmetausch dasjenige Flüssiggas einzusetzen, das im Gemisch den höchsten Verflüssigungspunkt besitzt. Im Falle eines Stickstoff-Sauerstoff-Gemisches also beispielsweise Sauerststoff.

Ein besonderer Vorteil der Erfindung besteht darin, daß es mit ihr problemlos gelingt, ein Kaltgas, das hinsichtlich seiner Temperatur unmittelbar benachbart zur Dampfdruckkurve des jeweiligen Mediums liegt, herzustellen. Hierzu ist das p₂-Druckniveau beispielsweise lediglich 0,5 bar, vorzugsweise jedoch 1 bis 3 bar, über dem Basisdruckniveau einzustellen. Auch in dieser Betriebssituation ist keinerlei Gefahr einer Verflüssigung des abzukühlenden Gases vorhanden.

Eine erfindungsgemäße Vorrichtung ist gekennzeichnet durch
- einen Flüssiggasspeichertank, der über eine Flüssiggasleitung mit einer, aus einem Behälter mit innenliegendem Wärmetauscher bestehenden, Wärmetauscheinheit verbunden ist,
- einen Pegelstandsregler für Flüssiggas am Behälter der Wärmetauscheinheit,
- einem am Behälter der Wärmetauscheinheit kopfseitig angeschlossenen, ersten Druckregler (6),
- eine Gaszuleitung, die den innenliegenden Wärmetauscher mit einer Gasquelle verbindet, und durch einen weiteren Druckregler, der sich in dieser Gaszuleitung befindet, wobei der Druckregler (6) an der Wärmetauscheinheit (4) auf einen höheren Druck als der Druckregler (8) in der Gaszuleitung (10) eingestellt ist.
   Im folgenden wird die Erfindung an einem Ausführungsbeispiel und in Verbindung mit den Figuren näher erläutert. Es zeigt:
   - Figur 1: eine erfindungsgemäße Anlage zur Herstellung von tiefkaltem Sauerstoffgas;
   - Figur 2: einen Ausschnitt aus der Dampfdruckkurve von Sauerstoff.

Die in Figur 1 gezeigte O₂-Kaltgasversorgungsanlage besitzt einen Flüssigsauerstofftank 1, der über eine bodenseitig angeschlossene Verbindungsleitung 2 mit einer Wärmetauscheinheit 4, bestehend aus einem Behälter mit innenliegender Rohrschlange 7, verbunden ist. In der Verbindungsleitung 2 ist ein Ventil 3 zur Schaltung des Flüssigsauerstoffzuflusses vom Speichertank 1 zur Wärmetauscheinheit 4 angeordnet. Das Ventil 3 steht in Verbindung mit einem am Behälter der Wärmetauscheinheit 4 befindlichen Pegelstandsmesser 5 und beide Elemente, also Ventil 3 und Pegelstandsmesser 5, halten den Pegel des Flüssigsauerstoffs in der Wärmetauscheinheit 4 auf einem gewünschten Niveau.

Am oben entstehenden Gasraum der Wärmetauscheinheit 4 ist ein Druckregler 6 angeschlossen, der den Druck in der Wärmetauscheinheit 4 regelt. Das bei Überdruck aus der Wärmetauscheinheit 4 abzuführende Gas wird der Rohrschlange 7 zugeführt, wozu eine Verbindungsleitung 9 zwischen dem Druckregler 6 und der Rohrschlange 7 vorgesehen ist. Die Rohrschlange 7 wird andererseits über eine Zuleitung 10 mit gasförmigem (!) Sauerstoff versorgt, wobei ein darin angeordneter Druckregler 8 den erfindungsgemäß geforderten, im Vergleich zum Druck in der Wärmetauscheinheit niedrigeren Basisdruck p_{B} einstellt. Das über die Leitung 10 zugeführte Sauerstoffgas kann gemäß gezeigtem Anlagenschema unterschiedlicher Herkunft sein; es kann entweder ebenfalls aus dem Speicherbehälter 1 entnommen und mittels eines Verdampfers 11 in den gasförmigen Zustand gebracht worden sein, oder es kann auch aus einer sonstigen Sauerstoffquelle - beispielsweise einem adsorptiven oder permeativen Luftzerleger-stammen.

Zur weiteren Verdeutlichung der Erfindung werden im folgenden Zahlenbeispiele für die geschilderte Anlage vorgestellt, wobei die als Figur 2 beigefügte Dampfdruckkurve von Sauerstoff weitere Informationen liefert.

Besteht also beispielsweise die Zielsetzung darin, ein kaltes O₂-Gas auf einem Druckniveau von etwa 2 bar bereitzustellen, so resultiert, daß in der Rohrschlange 7 mittels des Druckreglers 8 ein Druckniveau von 2 bar eingestellt wird. Dieser Druck wird erfindungsgemäß als Basisdruck p_{B} bezeichnet. Bei 2 bar liegt der Verflüssigungspunkt von Sauerstoff bei einer Temperatur von 97 K (-176°C).Eine geeignete Druckeinstellung für die Wärmetauschereinheit 4 besteht, ausgehend von diesem Basisdruck P_{B} in einem 1 bis ca. 20 bar höheren Druck p₂, also beispielsweise in einer Druckeinstellung von 12 bar. Diese Druckeinstellung wird mittels des Regelventils 6 vorgenommen.

Die Verflüssigungs- bzw. Siedetemperatur von Sauerstoff bei 12 bar liegt höher als bei 2 bar, nämlich bei 123 K (= -150 °C - siehe Punkt B in Figur 2). Daraus folgt, daß das Temperaturniveau in der Wärmetauschereinheit 4 so ist, daß keine Verflüssigung des 2-bar-Verbrauchsgases in der Rohrschlange 7 auch bei einem zeitweise auf Null sinkenden Gasverbrauch eintreten kann (siehe Punkt C in Fig. 2). Die Verflüssigungstemperatur von Sauerstoff bei 2 bar Druck beträgt - wie bereits ausgeführt - 97 K, und es kann bei dieser Einstellung der Wärmetauscheinheit 7 also lediglich eine Temperatur von 123 K (-150°C) erreicht werden (123 K ist die Kühlgrenze bei 12 bar).

Vergleicht man damit die naheliegendste Ausgestaltung einer derartigen Kaltgasbereitstellung, nämlich daß das Verbrauchsgas auf dem höherliegenden Druckniveau p₁ des Speicherbehälters 1 bereitgestellt wird, also beispielsweise etwa mit 14 bar, so läge die Verflüssigungstemperatur des Sauerstoffs bei 125 K und das so bereitgestellte Verbrauchsgas könnte bei einer Wärmetauschertemperatur von 123 K also kondensiert und somit eine Betriebsstörung verursacht werden. Dies wird mit der hier vorgestellten Anlage und den genannten Einstellungen sehr vorteilhaft vermieden.

Mit der beschriebenen Anlage ist es ferner problemlos möglich, auch andere, deutlich höher liegende Verbrauchsgasdrücke als 2 bar anzubieten, so lange nur der Basisgasdruck wenigstens 0,5 bar, vorzugsweise 1 bis 3 bar, unterhalb der Druckeinstellung in der Wärmetauschereinheit 4 - also dem Druck p₂ - verbleibt. Es ist im oben geschilderten Beispiel also ohne weiteres möglich, Verbrauchsgas mit ca.10 bar anzubieten. Bei 10 bar weist Sauerstoff eine Verflüssigungstemperatur von 120 K auf und dieser kann daher - obwohl bereits sehr nahe an der Dampfdruckkurve des Sauerstoffs liegend - bei einer Wärmetauschereinstellung von 12 bar und einer daraus folgenden Temperatureinstellung der Wärmetauscheinheit 4 von 123 K noch völlig betriebssicher geliefert werden (siehe Punkt A in Figur 2).

Somit ist - bei der in der Praxis ohne Schwierigkeiten möglichen Bereitstellung von Flüssiggas in einem Speichertank auf einem Druckniveau von bis zu 25 bar - erfindungsgemäß die Zurverfügungstellung von Kaltgas auch auf höheren Drücken und mit Temperaturen unterhalb von -130 °C - unter sehr genauer Einhaltung des Temperaturniveaus - problemlos möglich.

Selbstverständlich ist die Anwendung des Verfahrens auch bei anderen Reinmedien als Sauerstoff möglich, z.B. bei Stickstoff und Argon. Darüber hinaus liegt es auch im Rahmen der Erfindung, daß beim Einsatz von beispielsweise Sauerstoff als Kühlmedium neben Sauerstoff auch jedes andere, tiefer als Sauerstoff siedende Gas und insbesondere auch tiefersiedende, sauerstoffhaltige Gasgemische mit Einstellungen, wie sie zu Sauerstoff gehören, vorteilhaft und betriebssicher abgekühlt werden können. Entsprechende Medien sind beispielsweise Stickstoff, Argon, aber auch trockene Luft, Helium, Wasserstoff und Gemische davon. Ebensolche Möglichkeiten wie mit Sauerstoff - jedoch auf höherem Temperaturniveau - ergeben sich ferner auch mit tiefkaltem und flüssigem Kohlendioxid. Der erreichbare Temperaturbereich ist hierbei -25 bis -56°C.

So gewonnenes Kaltgas kann für alle bekannten Anwendungen wie Blasfolien- und Bandkühlen, Kaltgaspolieren und Therapiezwecke eingesetzt werden (siehe eingangs genannte Dokumente) sowie auch für neue Möglichkeiten - etwa das gleichzeitig zum zu vorliegender Erfindung zum Patent angemeldete Kaltgasfrischen oder zum Brennschneiden von Werkstücken mit Kaltsauerstoff.

## Patentansprüche

1. Verfahren zur Herstellung von temperaturdefiniertem, kaltem Gas durch indirekten Wärmetausch mit einem tiefkalten, verflüssigt vorliegenden Medium, wobei das herzustellende, kalte Gas durch indirekten Wärmetausch insbesondere mit seiner tiefkalt verflüssigten Form abgekühlt wird,
wobei das Gas vorab auf einen festgelegten Basisdruck p_{B} eingestellt wird und auf eben diesem Druckniveau in indirekten Wärmetausch mit der verflüssigten Form gebracht wird,
wobei wiederum die flüssige Zustandsform auf einem zweiten, im Vergleich zum Basisdruck erhöhten Druck p₂ und der zugehörigen Siedetemperatur gehalten wird.

2. Verfahren nach Anspruch 1, dadurch gekennzeichnet, daß die Abkühlung soweit geführt wird, daß das Gas die Temperatur der kühlenden Flüssigphase annimmt.

3. Verfahren nach Anspruch 1 oder 2, dadurch gekennzeichnet, daß das p₂-Druckniveau lediglich 1 bis 3 bar höher als das Basisdruckniveau eingestellt wird.

4. Verfahren nach einem der Ansprüchen 1 bis 3, dadurch gekennzeichnet, daß das verflüssigte Medium nach seinem Einsatz beim Abkühlen des Gases und letztlich seiner Verdampfung dem abzukühlenden Gas hinzugefügt wird.

5. Verfahren nach einem der Ansprüche 1 bis 4, dadurch gekennzeichnet, daß - wenn aus einem Gasgemisch ein Kaltgas gebildet werden soll - für den indirekten Wärmetausch dasjenige Flüssiggas eingesetzt wird, das im Gemisch den höchsten Verflüssigungspunkt besitzt.

6. Vorrichtung zur Herstellung von kaltem Gas, gekennzeichnet durch
- einen Flüssiggasspeichertank (1), der über eine Flüssiggasleitung (2) mit einer, aus einem Behälter mit innenliegendem Wärmetauscher (7) bestehenden, Wärmetauscheinheit (4) verbunden ist,
- einem Pegelstandsregler (5) für Flüssiggas am Behälter der Wärmetauscheinheit,
- einem am Behälter der Wärmetauscheinheit oben angeschlossenen Druckregler (6),
- eine Gaszuleitung (10), die den innenliegenden Wärmetauscher mit einer oder mehreren Gasquellen verbindet,
- einen Druckregler (8), der sich in dieser Gaszuleitung befindet,
wobei der Druckregler (6) an der Wärmetauscheinheit (4) auf einen höheren Druck als der Druckregler (8) in der Gaszuleitung (10) eingestellt ist.

7. Vorrichtung nach Anspruch 6, dadurch gekennzeichnet, daß die Gaszuleitung (10) mit dem Flüssiggasspeichertank (1) verbunden ist, wobei in der Verbindung ein Verdampfer (11) angeordnet ist.

8. Vorrichtung nach Anspruch 6 oder 7, dadurch gekennzeichnet, daß die Ausgangsseite des Druckreglers (6) an der Wärmetauscheinheit mit dem Wärmetauscher (7) verbunden ist.

## Claims

1. Process for producing defined-temperature cold gas by indirect heat exchange with a low-temperature medium present in the liquefied state, wherein the cold gas to be produced is cooled by indirect heat exchange in particular with its low-temperature liquefied form, wherein the gas is set in advance to a specified base pressure p_{B}
and is brought into indirect heat exchange with the liquefied form at precisely this pressure level,
wherein, in turn, the form in the liquid state is kept at a second pressure p₂, which is higher than the base pressure, and the associated boiling temperature.

2. Process according to Claim 1, characterized in that the cooling is continued until the gas assumes the temperature of the cooling liquid phase.

3. Process according to Claim 1 or 2, characterized in that the p₂ pressure level is set only 1 to 3 bar higher than the base pressure level.

4. Process according to one of Claims 1 to 3, characterized in that the liquefied medium, after its use in cooling the gas and finally its evaporation, is added to the gas to be cooled.

5. Process according to one of Claims 1 to 4, characterized in that, if a cold gas is to be formed from a gas mixture, the liquid gas used for the indirect heat exchange is that which has the highest liquefaction point in the mixture.

6. Apparatus for producing cold gas, characterized by
- a liquid gas storage tank (1), which is connected via a liquid gas line (2) to a heat exchange unit (4) consisting of a vessel having an internal heat exchanger (7),
- a liquid gas level controller (5) on the heat exchange unit vessel,
- a pressure controller (6) connected at the top to the heat exchange unit vessel,
- a gas feed line (10) connecting the internal heat exchanger to one or more gas sources,
- a pressure controller (8) situated in this gas feed line,
wherein the pressure controller (6) on the heat exchange unit (4) is set to a higher pressure than the pressure controller (8) in the gas feed line (10).

7. Apparatus according to Claim 6, characterized in that the gas feed line (10) is connected to the liquid gas storage tank (1) via an evaporator (11).

8. Apparatus according to Claim 6 or 7, characterized in that the outlet side of the pressure controller (6) on the heat exchange unit is connected to the heat exchanger (7).

## Revendications

1. Procédé pour la préparation de gaz froid, ayant une température définie, par échange thermique indirect avec un milieu à basse température, présent sous forme liquéfiée, le gaz froid à préparer étant refroidi par échange thermique indirect en particulier avec sa forme liquéfiée à basse température, le gaz étant réglé, en attendant, à une pression de base déterminée p_{B} et étant amené à précisément ce niveau de pression au cours de l'échange thermique indirect avec la forme liquéfiée, la forme d'état liquéfiée étant à nouveau maintenue à une deuxième pression p₂, plus élevée par rapport à la pression de base, et à la température d'ébullition correspondante.

2. Procédé selon la revendication 1, caractérisé en ce que le refroidissement est effectué à un point tel que le gaz adopte la température de la phase fluide qui se refroidit.

3. Procédé selon la revendication 1 ou 2, caractérisé en ce que le niveau de pression p₂ est réglé simplement à une valeur supérieure de 1 à 3 bar au niveau de pression de base.

4. Procédé selon l'une quelconque des revendications 1 à 3, caractérisé en ce que le milieu liquéfié est adjoint au gaz à refroidir après son utilisation lors du refroidissement du gaz et, en fin de compte, après sa vaporisation.

5. Procédé selon l'une quelconque des revendications 1 à 4, caractérisé en ce que - lorsqu'il s'agit de former un gaz froid à partir d'un mélange de gaz - l'on utilise, pour l'échange thermique indirect, justement le gaz fluide qui possède dans le mélange le point de liquéfaction le plus élevé.

6. Dispositif pour la préparation de gaz froid, caractérisé par
- un réservoir de stockage de gaz liquide (1), qui est raccordé, par l'intermédiaire d'une conduite de gaz liquide (2), avec une unité d'échange thermique (4), se composant d'un récipient possédant un échangeur thermique (7) situé à l'intérieur,
- un régulateur de niveau (5) pour le gaz liquide dans le récipient de l'unité d'échange thermique,
- un régulateur de pression (6) raccordé, sur la partie supérieure, au récipient de l'unité d'échange thermique,
- une conduite d'amenée de gaz (10), qui raccorde l'échangeur thermique, situé à l'intérieur, avec une ou plusieurs sources de gaz,
- un régulateur de pression (8), qui se trouve dans cette conduite d'amenée de gaz, le régulateur de pression (6) dans l'unité d'échange thermique (4) étant réglé à une pression plus élevée que le régulateur de pression (8) dans la conduite d'amenée de gaz (10).

7. Dispositif selon la revendication 6, caractérisé en ce que la conduite d'amenée de gaz (10) est raccordée à un réservoir de stockage de gaz liquide (1), un dispositif vaporisateur (11) étant disposé dans le raccord.

8. Dispositif selon la revendication 6 ou 7, caractérisé en ce que le côté de sortie du régulateur de pression (6) dans l'unité d'échange thermique est raccordé à l'échangeur thermique (7).
